# EUROPÄISCHE PATENTSCHRIFT

(11) **EP 1 397 628 B1**
(45) Veröffentlichungstag und Bekanntmachung des Hinweises auf die Patenterteilung: **16.09.2009**
(21) Anmeldenummer: 02740658.6
(22) Anmeldetag: 28.05.2002
(51) Int. Cl.: F25D 25/02, A47B 88/04

(54) **KÜHLGUTBEHÄLTER FÜR EIN KÄLTEGERÄT**
REFRIGERATED-GOODS CONTAINER FOR A REFRIGERATION DEVICE
RESERVOIR A MARCHANDISES A REFRIGERER POUR APPAREIL FRIGORIFIQUE

(30) Priorität: 01.06.2001 DE 10126841
(43) Veröffentlichungstag der Anmeldung: 17.03.2004
(73) Patentinhaber: BSH Bosch und Siemens Hausgeräte GmbH, 81739 München (DE)
(72) Erfinder: LAIBLE, Karl-Friedrich, 89129 Langenau (DE)
(86) Internationale Anmeldenummer: PCT/EP2002/005863
(87) Internationale Veröffentlichungsnummer: WO 2002/099348

(56) Entgegenhaltungen:
- DE-A- 3 003 818
- DE-U- 29 817 743
- US-A- 1 837 293
- US-A- 3 006 710
- US-A- 3 456 996
- US-A- 4 863 288
- US-A- 5 025 545
- US-A- 5 366 284

## Beschreibung

Die vorliegende Erfindung betrifft einen Kühlgutbehälter für ein Kältegerät und ein mit einem solchen Behälter ausgestattetes Kältegerät.

Kühlgutbehälter, insbesondere für Haushaltskältegeräte wie Kühlschränke und Gefrierschränke, werden häufig aus Kunststoff-Flachmaterial einteilig durch Formziehen hergestellt. Um eine gute Entformbarkeit der Behälter zu gewährleisten, ist es notwendig, deren einander zugewandten Wänden eine Entformungschräge zu verleihen, d.h. die Wände verlaufen nicht exakt parallel, sondern sie weisen zu der offenen Vorderseite des Kühlgutbehälters hin eine geringfügige Divergenz auf. Werden in einem solchen Kühlgutbehälter Auszüge eingebaut, so führt die Nichtparallelität der Seitenwände zu Problemen. An den Seitenwänden montierte Führungsschienen müssten nämlich nicht nur eine Bewegung eines in den Schienen geführten Auszugs in Längsrichtung der Schienen, sondern in geringerem Umfang auch quer dazu zulassen. Das hierfür erforderliche Führungsspiel steht jedoch einer exakten und leichtgängigen Führung der Schienen entgegen.

Um dieses Problem zu vermeiden, sind bei herkömmlichen Kältegeräten die Seitenwände des Kühlgutbehälters in Bereichen, in denen ein Auszug montiert werden soll, mit einer sogenannten 0°-Entformungsschräge versehen. D.h. in diesem Bereich verlaufen die Seitenwände exakt parallel.

Die Herstellung exakt paralleler Seitenwände ist jedoch mit einem erheblichen Zusatzaufwand bei der Formung verbunden. Während nämlich ein Kühlgutbehälter mit einer allseitigen Entformungsschräge mit einfach aufgebauten, lediglich in einer Hauptformrichtung vor und zurück beweglichen Formwerkzeugen produziert werden kann, sind für die Herstellung von zu dieser Hauptformrichtung parallelen Seitenwänden mehrteilige Formwerkzeuge mit Schiebern erforderlich, die in einer anderen Richtung als der Hauptformrichtung beweglich sein müssen.

Aufgabe der vorliegenden Erfindung ist daher, einen Kühlgutbehälter und ein Kältegerät anzugeben, die mit einfachen und preiswerten Werkzeugen herstellbar sind und die dennoch eine exakte Führung eines Auszugs in dem Kühlgutbehälter erlauben.

Die Aufgabe wird gelöst durch einen Kühlgutbehälter nach Anspruch 1 und ein Kältegerät nach Anspruch 9.

Erfindungsgemäß ist vorgesehen, dass von den zwei Führungsschienen eines Schienenpaares, die zum Führen eines Kühlgutbehälters benötigt werden, wenigstens eine an einer der Seitenwände über ein Ausgleichselement unter einem spitzen Winkel zu der Seitenwand montiert ist, der die Divergenz der Seitenwände ausgleicht und so festgelegt ist, dass die Schienen des Paares parallel verlaufen. Vorzugsweise weisen beide Schienen eines Paars Ausgleichselemente auf, die spiegelsymmetrisch zueinander sind, so dass jedes Ausgleichselement die Hälfte des Divergenzwinkels ausgleicht.

Vorzugsweise ist das Ausgleichselement einteilig an die Schiene angeformt. Dies erfordert nur einen geringen Mehraufwand bei der Fertigung der Schienen, und die Montage der Schienen an einer Seitenwand kann in der gleichen Weise erfolgen wie in herkömmlicher Weise an Wänden mit 0°-Entformungsschräge.

Das Ausgleichselement kann insbesondere die Form eines Keils haben, der sich im wesentlichen über die gesamte Länge der Schiene erstreckt; denkbar ist aber auch, es als örtlichen Vorsprung in die Nähe eines Endes der Schiene auszubilden.

Die Schiene kann zweckmäßigerweise einen C-förmigen Querschnitt mit einem oberen und einem unteren Schenkel und einem die Schenkel verbindenden Mittelstück haben; eine solche Schienenform ist insbesondere für Rollenführungen geeignet. In einem solchen Fall ist das Ausgleichselement vorzugsweise in dem Mittelstück durch Prägen geformt.

Weitere Merkmale und Vorteile der Erfindung ergeben sich aus der nachfolgenden Beschreibung von Ausführungsbeispielen mit Bezug auf die beigefügten Figuren. Es zeigen:
- Fig. 1: ein erfindungsgemäßes Kältegerät im Teilschnitt;
- Fig. 2: eine Seitenansicht einer an einer Seitenwand des Kühlgutbehälters des Kältege- räts aus Fig. 1 zu montierenden Führungsschiene und einer dazu komplementä- ren, an einem herausziehbaren Auszug zu montierenden geführten Schiene;
- Fig. 3: eine Draufsicht auf Führungsschiene und geführte Schiene aus Fig. 2 in zusam- mengefügtem Zustand;
- Figs. 4 und 5: jeweils einen Schnitt durch die Führungsschiene und die geführte Schiene entlang der Linien IV-IV und V-V aus Fig. 3; und
- Fig. 6: eine Draufsicht auf eine Führungsschiene und eine geführte Schiene gemäß einer zweiten Ausgestaltung der Erfindung.

Fig. 1 zeigt im Schnitt den unteren Bereich eines Kältegeräts, bei dem es sich z.B. um ein Gefrierfach oder ein Kellerfach eines Kombinations-Kältegerätes handeln kann. Das Kältegerät umfasst ein wärmeisolierendes Gehäuse 1 mit einer offenen, durch eine Tür 2 verschließbaren Vorderseite. Das Gehäuse ist aufgebaut aus einem einteilig aus Kunststoff gezogenen Kühlgutbehälter 3, der die Innenwand des Kühlraums bildet, einer wärmeisolierenden Schicht 4 aus Schaummaterial, und einer äußeren Hülle 5 aus Blech. Bedingt durch die Herstellungstechnik der Kühlgutbehälters 3 sind dessen Wandflächen, d.h. Decke 6 und Boden 7 bzw. die Seitenwände 8, zur Vorderseite des Gehäuses bzw. der Tür 2 hin mit einem Winkel von 1 bis 2° geringfügig divergent.

An den Seitenwänden 8 sind bei diesem Beispiel insgesamt drei Sätze von Führungsschienen 9 in unterschiedlichen Höhen einander gegenüberliegend montiert und wirken mit komplementären geführten Schienen 10 zusammen, die jeweils an Auszugkästen 11 montiert sind, so dass diese bequem aus dem Kühlgutbehälter 3 herausgezogen bzw. hineingeschoben werden können. Die Seitenwände 8 sind rippenfrei, dies erlaubt die Montage der Führungsschienen 9 in beliebigen Höhen an der Seitenwand. Ein einziges Modell von Kühlgutbehälter kann daher in einer Mehrzahl von Kältegerätemodellen zum Einsatz kommen, die unterschiedliche Fachaufteilungen bzw. Auszüge unterschiedlicher Zahl und/oder Größen aufweisen.

Eine Führungsschiene 9 und die ihr zugeordnete geführte Schiene 10 des Auszugkastens 11 sind in Fig. 2 jeweils in Seitenansichten voneinander getrennt, in Fig. 3 in einer Draufsicht im zusammengefügten Zustand und in Figs. 4, 5 jeweils im Schnitt entlang der Linien IV-IV und V-V aus Fig. 3 gezeigt.

Beide Schienen 9, 10 sind langgestreckte Profilteile aus Metall mit einem im wesentlichen C-förmigen Querschnitt mit einem oberen Schenkel 12, 13, einem unteren Schenkel 14, 15 und einen die Schenkel verbindenden Mittelstück 16, 17. Das Mittelstück 17 der Führungsschiene 9 trägt an seinem der Tür 2 zugewandten Ende eine Rolle 18, die im zusammengefügten Zustand den oberen Schenkel 12 der geführten Schiene abstützt; die geführte Schiene 10 trägt an dem von der Tür 2 abgewandten Ende ihres Mittelstücks 16 eine Rolle 19, die je nach dem, wie weit der Auszugkasten 11, an dem die Schiene 10 montiert ist, ausgezogen ist, sich entweder auf dem unteren Schenkel 15 oder unter dem oberen Schenkel 13 der Führungsschiene 9 abstützt. In dem Mittelstück 17 der Führungsschiene 9 ist ein U-förmiger Kanal 20 ausgeformt, dessen Tiefe, wie anhand der zwei Schnitte 4 und 5 zu erkennen ist, vom türfernen Ende 21 der Führungsschiene 9 zum türnahen Ende 22 zunimmt. Dieser Kanal 20 bildet ein Ausgleichselement, dessen Tiefenzunahme über die Länge der Führungs9 schiene hinweg die Divergenz der Seitenwände 8 des Kühlgutbehälters 3 ausgleicht und eine exakt parallele Orientierung der Schenkel 13, 15 zweier gegenüberliegender, einem gleichen Auszug zugeordneter Führungsschienen 9 gewährleistet.

Am Mittelstück 17 sind am Boden des Kanals 20 zwei Haken, ein horizontaler Haken 23 und ein vertikaler 24, freigestanzt. Mit Hilfe dieser Haken ist die Führungsschiene 9 unmittelbar in (nicht dargestellten) Öffnungen der Seitenwand 8 des Kühlgutbehälters 3 verankerbar, ohne dass hierfür noch weitere Verbindungsteile erforderlich sind. Durch Anbringen dieser Öffnungen in unterschiedlichen Höhen der Seitenwand kann ein Kühlgutbehälter 3 leicht an seine Verwendung in unterschiedlichen Kältegerätemodellen angepasst werden, die sich z.B. in Zahl, Anordnung und Größe der Auszüge unterscheiden.

Fig. 6 zeigt eine Draufsicht auf eine Anordnung von Führungsschiene und geführter Schiene gemäß einer zweiten Ausgestaltung der Erfindung. Die geführte Schiene 10 ist identisch mit der in Fig. 2 gezeigten; auch die Querschnitte entlang der Linien IV-IV undV-V sind die gleichen wie bei der zuvor beschriebenen Ausgestaltung. Der Unterschied liegt darin, dass in Fig. 6 das Ausgleichselement nicht durch einen Kanal mit von einem Ende der Führungsschiene zum anderen progressiv zunehmender Tiefe gebildet ist, sondern dass die Tiefe des Kanals 20 auf dem überwiegenden Teil der Länge der Führungsschiene 9 der gleiche bleibt wie in Fig. 4 gezeigt, und dass lediglich im Bereich des türnahen Endes 22 ein lokaler Vorsprung 25 ausgebildet ist, dessen der Seitenwand 8 zugewandte, den vertikalen Befestigungshaken 24 tragende Aussenseite einen größeren Abstand von den die Rolle 19 der geführten Schiene 10 führenden Schenkeln 13, 15 der Führungsschiene 9 hat als die Aussenfläche in der Umgebung des horizontalen Hakens 23.

Selbstverständlich gibt es noch eine Vielzahl anderer Ausführungsmöglichkeiten der vorliegenden Erfindung neben den zwei hier beschriebenen. So muss das Ausgleichselement nicht etwa wie der Kanal 20 oder der Vorsprung 25 notwendigerweise mit der Führungsschiene einteilig sein; statt dessen könnte auch ein an der Führungsschiene befestigter Ausgleichskörper zum Einsatz kommen, der nach der Montage zwischen Führungsschiene und Seitenwand zu liegen kommt. Ein solches Ausgleichselement könnte auch nachträglich zwischen die provisorisch montierte Führungsschiene und die Seitenwand im Bereich des türnahen Hakens 24 eingeschoben werden, um auf diese Weise die Seitenwand zwischen dem durch eine Öffnung der Wand hindurchgreifenden Haken 24 und dem Ausgleichselement fest einzuklemmen.

## Patentansprüche

1. Kühlgutbehälter (3) für ein Kältegerät mit einer offenen Vorderseite und zu der Vorderseite hin divergierenden Seitenwänden (8) und wenigstens einem Paar von Führungsschienen (9) für wenigstens einen aus dem Kühlgutbehälter (3) durch die offene Vorderseite wenigstens teilweise herausziehbaren Auszug (11) **dadurch gekennzeichnet, dass** wenigstens eine Führungsschiene (9) jedes Paares an einer der Seitenwände (8) über ein Ausgleichselement (20, 25) unter einen spitzen Winkel zur Seitenwand (8) montiert ist, der so festgelegt ist, dass die Schienen des Paares parallel verlaufen.

2. Kühlgutbehälter nach Anspruch 1, **dadurch gekennzeichnet, dass** jede Führungsschiene (9) ein Ausgleichselement (20, 25) aufweist, und dass die Ausgleichselemente (20, 25) der Schienen eines Paars spiegelsymmetrisch zueinander sind.

3. Kühlgutbehälter nach einem der vorhergehenden Ansprüche, **dadurch gekennzeichnet, dass** das Ausgleichselement (20, 25) einteilig an die Schiene angeformt ist.

4. Kühlgutbehälter nach einem der vorhergehenden Ansprüche, **dadurch gekennzeichnet, dass** das Ausgleichselement (20) keilförmig ausgebildet ist und sich im wesentlichen über die gesamte Länge der Führungsschiene (9) erstreckt.

5. Kühlgutbehälter nach einem der Ansprüche 1 bis 3, **dadurch gekennzeichnet, dass** das Ausgleichselement als örtlicher Vorsprung (25) in der Nähe eines der Vorderseite zugewandten Endes (22) der Führungsschiene (9) ausgebildet ist.

6. Kühlgutbehälter nach einem der vorhergehenden Ansprüche, **dadurch gekennzeichnet, dass** die Führungsschiene einen C-förmigen Querschnitt mit einem oberen (13) und einem unteren Schenkel (15) und einem die Schenkel verbindenden Mittelstück (17) hat, und dass das Ausgleichselement (20, 25) in dem Mittelstück (17) ausgeformt ist.

7. Kühlgutbehälter nach einem der vorhergehenden Ansprüche, **dadurch gekennzeichnet, dass** die Führungsschiene (9) an einer an der Seitenwand (8) anliegenden Kontaktfläche des Ausgleichselements (20, 25) wenigstens einen einer Öffnung der Seitenwand durchgreifenden Haken (24) trägt.

8. Kühlgutbehälter nach einem der vorhergehenden Ansprüche, **dadurch gekennzeichnet, dass** die Führungsschienen (9) an einem rippenfreien Bereich der Wand (8) montiert sind.

9. Kältegerät mit einem Kühlgutbehälter (3) nach einem der vorhergehenden Ansprüche.

## Claims

1. Cooling stock container (3) for a refrigerating appliance with an open front side and side walls (8) diverging towards the front side and at least one pair of guide rails (9) for at least one drawer (11) at least partly withdrawable from the cooling stock container (3) via the open front side, **characterised in that** at least guide rail (9) of each pair is mounted on one of the side walls (8) at an acute angle relative to the side wall (8) by way of a compensating element (20, 25) which is so fixed that the rails of the pair extend parallelly.

2. Cooling stock container according to claim 1, **characterised in that** each guide rail (9) has a compensating element (20, 25) and that the compensating elements (20, 25) of the rails of a pair are in mirror symmetry to one another.

3. Cooling stock container according to one of the preceding claims, **characterised in that** the compensating element (20, 25) is formed integrally at the rail.

4. Cooling stock container according to any one of the preceding claims, **characterised in that** the compensating element (20) is formed to be wedge-shaped and extends substantially over the entire length of the guide rail (9).

5. Cooling stock container according to any one of claims 1 to 3, **characterised in that** the compensating element is constructed as a local projection (25) in the vicinity of an end (22) of the guide rail (9) facing the front side.

6. Cooling stock container according to any one of the preceding claims, **characterised in that** the guide rail has C-shaped cross-section with an upper limb (13) and a lower limb (15) and a centre member (17) connecting the limbs and that the compensating element (20, 25) is formed in the centre member (17).

7. Cooling stock container according to any one of the preceding claims, **characterised in that** the guide rail (9) carries at a contact surface of the compensating element (20, 25) bearing against the side wall (8) at least one hook (24) engaging through an opening of the side wall.

8. Cooling stock container according to any one of the preceding claims, **characterised in that** the guide rails (9) are mounted at a rib-free region of the wall (8).

9. Refrigerating appliance with a cooling stock container (3) according to any one of the preceding claims.

## Revendications

1. Récipient pour marchandises à réfrigérer (3) pour un appareil frigorifique avec un côté avant ouvert et des parois latérales (8) divergeant en direction du côté avant et au moins une paire de rails de guidage (9) pour au moins un tiroir (11) pouvant être sorti au moins partiellement du récipient pour marchandises à réfrigérer (3) par le côté avant ouvert, **caractérisé en ce que** au moins un rail de guidage (9) de chaque paire est monté sur une des parois latérales (8) au moyen d'un élément d'équilibrage (20, 25) en formant un angle aigu par rapport à la paroi latérale (8), qui est fixé de telle sorte que les rails de la paire sont agencés parallèlement.

2. Récipient pour marchandises à réfrigérer selon la revendication 1, **caractérisé en ce que** chaque rail de guidage (9) présente un élément d'équilibrage (20, 25), et **en ce que** les éléments d'équilibrage (20, 25) des rails d'une paire sont disposés de façon symétrique les uns par rapport aux autres.

3. Récipient pour marchandises à réfrigérer selon l'une quelconque des revendications précédentes, **caractérisé en ce que** l'élément d'équilibrage (20, 25) est formé d'une seule pièce sur le rail.

4. Récipient pour marchandises à réfrigérer selon l'une quelconque des revendications précédentes, **caractérisé en ce que** l'élément d'équilibrage (20) est conçu en forme de clavette et s'étend essentiellement sur toute la longueur du rail de guidage (9).

5. Récipient pour marchandises à réfrigérer selon l'une quelconque des revendications 1 à 3, **caractérisé en** l'élément d'équilibrage est conçu comme partie saillante (25) locale à proximité d'une extrémité (22), tournée vers le côté avant, du rail de guidage (9).

6. Récipient pour marchandises à réfrigérer selon l'une quelconque des revendications précédentes, **caractérisé en ce que** le rail de guidage a une section en C avec une branche (13) supérieure et une branche (15) inférieure et une pièce centrale (17) reliant les branches et **en ce que** l'élément d'équilibrage (20, 25) est formé dans la pièce centrale (17).

7. Récipient pour marchandises à réfrigérer selon l'une quelconque des revendications précédentes, **caractérisé en ce que** le rail de guidage (9) porte sur une surface de contact, adjacente à la paroi latérale (8), de l'élément d'équilibrage (20, 25) au moins à un crochet (24) traversant une ouverture de la paroi latérale (8).

8. Récipient pour marchandises à réfrigérer selon l'une quelconque des revendications précédentes, **caractérisé en ce que** les rails de guidage (9) sont montés sur une zone sans nervure de la paroi (8).

9. Appareil frigorifique avec un récipient pour marchandises à réfrigérer (3) selon l'une quelconque des revendications précédentes.
